# EUROPÄISCHE PATENTSCHRIFT

(11) **EP 1 377 745 B1**
(45) Veröffentlichungstag und Bekanntmachung des Hinweises auf die Patenterteilung: **03.11.2004**
(21) Anmeldenummer: 02727288.9
(22) Anmeldetag: 04.04.2002
(51) Int. Cl.: F02M 45/08, F02M 45/06, F02M 59/36, F02M 57/02, F02M 61/20

(54) **VERFAHREN ZUM BETREIBEN EINER PUMPE-DÜSE-EINHEIT SOWIE PUMPE-DÜSE-EINHEIT**
METHOD FOR OPERATING A PUMP-NOZZLE UNIT AND A CORRESPONDING PUMP-NOZZLE UNIT
PROCEDE POUR ACTIONNER UNE UNITE POMPE-AJUTAGE ET UNITE POMPE-AJUTAGE CORRESPONDANTE

(30) Priorität: 04.04.2001 DE 10116635
(43) Veröffentlichungstag der Anmeldung: 07.01.2004
(73) Patentinhaber: ROBERT BOSCH GMBH, 70442 Stuttgart (DE)
(72) Erfinder: POTSCHIN, Roger, 74336 Brackenheim (DE)
(86) Internationale Anmeldenummer: PCT/DE2002/001235
(87) Internationale Veröffentlichungsnummer: WO 2002/081900

(56) Entgegenhaltungen:
- EP-A- 0 805 271

## Beschreibung

### Stand der Technik

Die Erfindung betrifft zunächst ein Verfahren zum Betreiben einer Pumpe-Düse-Einheit, mit dem Kraftstoff in einen Brennraum einer Brennkraftmaschine dadurch eingespritzt wird, dass ein Ventilelement durch eine Erhöhung eines Systemdrucks gegen eine Vorspannkraft geöffnet wird, wobei das Verfahren nacheinander folgende Schritte umfasst:
a) Anheben des Systemdrucks auf einen Wert oberhalb eines normalen Ventilöffnungsdrucks, so dass das Ventilelement gegen die Vorspannkraft zu einer Haupteinspritzung öffnet,
b) Erhöhen der Vorspannkraft während des Anhebens des Systemdrucks,
c) Absenken des Systemdrucks und Absenken der Vorspannkraft, so dass das Ventilelement schließt.

Ein solches Verfahren ist vom Markt her bekannt. Es wird beispielsweise bei Pumpe-Düse-Einheiten von Diesel-Brennkraftmaschinen in Kraftfahrzeugen eingesetzt. Derartige Pumpe-Düse-Einheiten umfassen ein Ventilelement, welches von einer Feder in seine Schließstellung gedrückt wird. Eine von einer Nockenwelle angetriebene Kolbenpumpe liefert einen Systemdruck, der an einer Druckfläche des Ventilelements angreift und mit dem das Ventilelement gegen die Vorspannkraft geöffnet werden kann. Die Feder, die das Ventilelement in seine Schließstellung drückt, stützt sich an ihrem anderen Ende an einem beweglichen Schaltelement ab. Wird das Schaltelement auf das Ventilelement zu bewegt, erhöht sich die auf das Ventilelement wirkende Vorspannkraft und der direkt damit zusammenhängende Ventil-Öffnungs- bzw. Ventil-Schließdruck.

Mit dem bekannten Verfahren kann eine Doppeleinspritzung realisiert werden:

Dabei wird zunächst der Systemdruck erhöht, so dass das Ventilelement gegen die Federkraft öffnet. Nun wird das Schaltelement bewegt und die Vorspannkraft erhöht. Dies geschieht so, dass der Ventil-Schließdruck sich schneller erhöht als der wirkende Systemdruck. Der Systemdruck wird sozusagen von dem Ventil-Schließdruck "überholt". Trotz steigenden Systemdrucks schließt somit das Ventil. In der Endstellung des Schaltelements bleibt der Ventil-Öffnungsdruck und der Ventil-Schließdruck konstant auf einem erhöhten Niveau.

Der Systemdruck wird weiter angehoben, bis er wieder oberhalb des erhöhten Ventil-Öffnungsdrucks liegt. Nun öffnet das Ventilelement wieder gegen die erhöhte Vorspannkraft zu einer Haupteinspritzung. Diese wird dadurch beendet, dass der Systemdruck auf ein Niveau unterhalb des (erhöhten) Ventil-Schließdrucks abgesenkt wird. Das Schaltelement wird wieder in seine Ausgangsstellung zurückbewegt, so dass auch der Ventil-Öffnungsdruck und der Ventil-Schließdruck wieder auf ein normales Niveau absinken.

Die Erhöhung des Ventil-Öffnungsdrucks ist bei dem bekannten Verfahren begrenzt, da ansonsten die Pause zwischen der Voreinspritzung und der Haupteinspritzung zu lang wäre. In einigen Anwendungsfällen ist jedoch ein sehr hoher Einspritzdruck gewünscht. Dies ist insbesondere dann der Fall, wenn nach der Haupteinspritzung noch eine Nacheinspritzung erfolgen soll. Ein zu geringer Druck bei der Nacheinspritzung kann zu einer unerwünscht hohen Rußbildung führen.

Bekannt ist ferner aus der EP 0 805 271 A1 ein KraftstoffEinspritzsystem, dessen Pumpe-Düse-Injektor eine Vor- und eine Haupteinspritzung einspritzen kann. Hierzu wird während der Voreinspritzung der Schließdruck erhöht und der Systemdruck abgesenkt, was die Voreinspritzung beendet. Die Steuerung dieses Vorgangs erfolgt unter anderem mittels eines Überströmventils.

Die vorliegende Erfindung hat daher die Aufgabe, ein Verfahren der eingangs genannten Art so weiterzubilden, dass mit ihm eine Nacheinspritzung mit sehr hohem Einspritzdruck möglich ist.

Diese Aufgabe wird bei einem Verfahren der eingangs genannten Art dadurch gelöst, dass im Schritt b) ein aufgrund der gestiegenen Vorspannkraft erhöhter Ventil-Schließdruck immer unterhalb des Systemdrucks liegt, so dass das Ventilelement geöffnet bleibt, und dass zwischen den Schritten b) und c) nacheinander folgende Schritte vorgesehen sind:
- b1): Absenken des Systemdrucks auf einen Wert unterhalb des Ventil-Schließdrucks, so dass das Ventilelement schließt,
- b2): Erhöhen des Systemdrucks, so dass das Ventilelement zu einer Nacheinspritzung bei einem aufgrund der gestiegenen Vorspannkraft erhöhten Ventil-Öffnungsdruck öffnet.

### Vorteile der Erfindung

Bei dem erfindungsgemäßen Verfahren wird also die Vorspannkraft nur so schnell erhöht, dass der Ventil-Schließdruck immer unterhalb des Systemdrucks liegt. Im Gegensatz zu dem bekannten Verfahren wird hierdurch ausgeschlossen, dass der Ventil-Schließdruck den Systemdruck "überholt" und hierdurch trotz steigenden Systemdrucks das Ventilelement schließt. Somit steht ein großer Teil des Zeitraums der Haupteinspritzung für die Erhöhung der Vorspannkraft und somit für die Erhöhung des Ventil-Öffnungsdrucks zur Verfügung.

Die Vorspannkraft kann daher sehr viel stärker erhöht werden als dies bei den bekannten Verfahren möglich ist. Das Schließen des Ventilelements zwischen der Haupteinspritzung und der Nacheinspritzung wird aktiv dadurch bewirkt, dass der Systemdruck abgesenkt wird. Ein "hydraulisches" Schließen wie bei dem bekannten Verfahren ist hier also nicht vorgesehen.

Mit dem erfindungsgemäßen Verfahren kann somit eine Nacheinspritzung bei einem sehr hohen Einspritzdruck realisiert werden. Dies führt insbesondere bei DieselBrennkraftmaschinen zu einem besonders verbrauchs- und emissionsoptimierten Brennverhalten.

Vorteilhafte Weiterbildungen der Erfindung sind in Unteransprüchen angegeben.

So wird beispielsweise vorgeschlagen, dass im Schritt c) der Systemdruck auf einen Wert unterhalb eines erhöhten Ventil-Schließdrucks abgesenkt wird, so dass das Ventilelement schließt, und die Vorspannkraft auf das Ventilelement verringert wird, wobei der aufgrund der geringeren Vorspannkraft niedrigere Ventil-Öffnungsdruck immer oberhalb des Systemdrucks liegt, so dass das Ventilelement geschlossen bleibt. Bei dieser WeiterbiLdung wird das Ventilelement also bereits bei einem relativ hohen Systemdruck geschlossen. Dies hat den Vorteil, dass während der gesamten Nacheinspritzung ein relativ hoher Einspritzdruck vorliegt.

Besonders bevorzugt ist jene Weiterbildung des erfindungsgemäßen Verfahrens, bei der das Ventilelement gegen die Vorspannkraft eines Vorspannelements öffnet, welches durch ein bewegliches Schaltelement abgestützt wird, und dass im Schritt b) das Schaltelement während des Anhebens des Systemdrucks entgegen der Vorspannkraft bewegt wird, so dass sich die Vorspannkraft erhöht. Bei dieser Weiterbildung des erfindungsgemäßen Verfahrens wird also eine mechanische Bewegung, die einfach erzeugt werden kann, zur Veränderung der Vorspannkraft und in der Folge zur Veränderung des Ventil-Öffnungsdrucks bzw. des Ventil-Schließdrucks verwendet.

In diesem Sinne ist auch jene Weiterbildung gedacht, bei der im Schritt c) das Schaltelement in Richtung der Vorspannkraft in seine Ausgangsstellung zurückbewegt wird.

Vorgeschlagen wird auch, dass im Schritt b) das Schaltelement hydraulisch bewegt wird. Dies ist dann möglich, wenn am Schaltelement eine Druckfläche vorhanden ist, welche mit einem Druck, vorzugsweise dem Systemdruck, beaufschlagt werden kann. In diesem Fall kann beispielsweise auf eine elektrische Ansteuerung des Schaltelements verzichtet werden, was die Sicherheit bei der Durchführung des erfindungsgemäßen Verfahrens erhöht.

Dabei wird besonders bevorzugt, wenn im Schritt b) das Schaltelement durch eine sukzessive Beaufschlagung von mindestens zwei Druckflächen mit dem Systemdruck entgegen der Beaufschlagung durch das Vorspannelement aus seiner Ausgangsstellung herausbewegt wird, wobei die erste Druckfläche immer mit dem Systemdruck und die zweite Druckfläche erst dann mit dem Systemdruck beaufschlagt wird, wenn sich das Schaltelement etwas aus seiner Ausgangsstellung herausbewegt hat.

Auf diese Weise wird sichergestellt, dass sich das Schaltelement relativ rasch aus der Ausgangsstellung herausbewegt. Darüber hinaus wird eine Hysterese zwischen dem Schaltdruck, bei dem sich das Schaltelement aus der Ausgangsstellung herausbewegt und dem Schaltdruck geschaffen, bei dem sich das Schaltelement wieder in die Ausgangsstellung zurückbewegt. Dies verhindert ein ungewolltes Absenken des Ventil-Öffnungsdrucks bzw. des Ventil-Schließdrucks während des Absenkens des Systemdrucks während der Haupteinspritzung.

Besonders bevorzugt ist das erfindungsgemäße Verfahren dann, wenn neben der Haupt- und der Nacheinspritzung auch eine Voreinspritzung durchgeführt werden kann. Hierdurch wird das Verbrauchs- und Emissionsverhalten der mit dem erfindungsgemäßen Verfahren betriebenen Brennkraftmaschine nochmals optimiert. Hierzu wird vorgeschlagen, dass vor dem Schritt a) der Systemdruck auf einen Wert oberhalb des normalen Ventil-Öffnungsdrucks angehoben wird, so dass das Ventilelement entgegen der Beaufschlagung durch das Vorspannelement zu einer Voreinspritzung bei normalem Systemdruck öffnet, und der Systemdruck anschließend auf einen Wert unterhalb des normalen Ventil-Schließdrucks abgesenkt wird, so dass das Ventilelement schließt. Die auf diese Weise durchgeführte Voreinspritzung erfolgt also bei einem relativ niedrigen Systemdruck und bei einem Schaltelement, welches sich in der Ausgangsstellung befindet.

Eine andere Möglichkeit, den Ventil-Öffnungsdruck zu erhöhen, besteht darin, das Ventilelement entgegen der Öffnungsrichtung mit Druck zu beaufschlagen. Dies kann zusätzlich oder alternativ zu der Beaufschlagung des Ventilelements durch das Vorspannelement erfolgen. Hierzu wird auch vorgeschlagen, dass das Ventilelement entgegen der Öffnungsrichtung zeitversetzt mit dem Systemdruck beaufschlagt wird. Der Systemdruck liegt im Bereich des Ventilelements sowieso vor und kann daher ohne aufwendige Maßnahmen zur Erhöhung des Ventil-Öffnungsdrucks verwendet werden.

Die vorliegende Erfindung betrifft auch eine Pumpe-Düse-Einheit zur Zufuhr von Kraftstoff in einen Brennraum einer Brennkraftmaschine, mit einer Einspritzdüse zum Einspritzen des Kraftstoffs in den Brennraum, mit mindestens einem Ventilelement, welches mindestens eine erste Druckfläche aufweist, deren Kraft-Resultierende in etwa in Öffnungsrichtung des Ventilelements zeigt, mit einem Vorspannelement, welches das Ventilelement in Richtung der Schließstellung beaufschlagt, mit einem Schaltelement, an dem sich das Vorspannelement abstützt und welches längs der Beaufschlagungsrichtung durch das Vorspannelement beweglich ist, mit einer Pumpeinrichtung, welche einen auf die erste Druckfläche des Ventilelements wirkenden Systemdruck aufbaut, und mit einer Steuereinrichtung, welche den Auf- und Abbau des Systemdrucks steuert.

Eine derartige Pumpe-Düse-Einheit ist auch vom Dokument EP 805 271 A1 her bekannt. Wie bereits eingangs ausgeführt wurde, wird sie vor allem bei Kraftfahrzeug-Dieselbrennkraftmaschinen verwendet. Um mit einer solchen Pumpe-Düse-Einheit einen möglichst verbrauchsund emissionsoptimierten Betrieb der Brennkraftmaschine realisieren zu können, wird erfindungsgemäß vorgeschlagen, dass die Kennlinie der Vorspanneinrichtung und die Größen der Druckflächen so aufeinander abgestimmt sind, dass der Ventil-Schließdruck während der Erhöhung des Systemsdrucks während einer Haupteinspritzung immer unterhalb des Systemdrucks bleibt, so dass mit einer solchen Pumpe-Düse-Einheit das Verfahren der oben genannten Art durchgeführt werden kann.

In Weiterbildung der erfindungsgemäßen Pumpe-Düse-Einheit wird vorgeschlagen, dass das Schaltelement eine erste Druckfläche und eine zweite Druckfläche aufweist, wobei die erste Druckfläche des Schaltelements kleiner ist als die erste Druckfläche am Ventilelement, wobei die erste Druckfläche und die zweite Druckfläche des Schaltelements zusammen größer sind als die gesamte Druckfläche des Ventilelements, wobei die erste Druckfläche des Schaltelemnts immer mit der Pumpeinrichtung verbunden ist, so dass sie immer mit dem Systemdruck beaufschlagt wird, und wobei die zweite Druckfläche des Schaltelements erst dann mit der Pumpeinrichtung verbunden wird, wenn sich das Schaltelement etwas aus seiner Ausgangsstellung herausbewegt hat.

Bei dieser Pumpe-Düse-Einheit ist eine Hysterese zwischen jenem Systemdruck, bei dem sich das Schaltelement aus der Ausgangsstellung herausbewegt, und jenem Systemdruck vorhanden, bei dem sich das Schaltelement wieder in die Ausgangsstellung zurückbewegt. Hierdurch wird die Betriebssicherheit der Pumpe-Düse-Einheit erhöht.

Vorgeschlagen wird auch, dass eine Dichtkante vorhanden ist, welche in der Ausgangsstellung des Schaltelements die beiden Druckflächen voneinander trennt. Bei dieser Ausgestaltung der erfindungsgemäßen Pumpe-Düse-Einheit wird die sukzessive Beaufschlagung des Schaltelements mit dem Systemdruck auf besonders einfache Art und Weise realisiert.

Besonders einfach ist auch eine Vorspanneinrichtung zu realisieren, welche eine Druckfeder umfasst.

Bei einer anderen bevorzugten Weiterbildung der erfindungsgemäßen Pumpe-Düse-Einheit ist zwischen dem Ventilelement und dem Schaltelement ein Druckraum vorhanden, welcher von einer zweiten Druckfläche des Ventilelements begrenzt wird, deren Kraft-Resultierende zu der Kraft-Resultierenden der ersten Druckfläche des Ventilelements in etwa entgegengesetzt ausgerichtet ist, und bei der im Schaltelement ein Strömungskanal vorgesehen ist, welcher von dem Druckraum zu der zweiten Druckfläche des Schaltelements führt.

Bei dieser Pumpe-Düse-Einheit kann das Ventilelement alternativ oder zusätzlich zur Vorspannung z.B. mittels einer Druckfeder durch einen Hydraulikdruck beaufschlagt werden, wodurch ebenfalls der Ventil-Öffnungsdruck bzw. der Ventil-Schließdruck erhöht werden kann. Die Beaufschlagung erfolgt dadurch, dass der Druckraum zwischen dem Schaltelement und dem Ventilelement fluidisch mit jenem Druckraum verbunden ist, der von der zweiten Druckfläche des Schaltelements begrenzt wird. Die. Beaufschlagung des Druckraums zwischen dem Schaltelement und dem Ventilelement mit Hydraulikdruck erfolgt somit erst, wenn sich das Schaltelement etwas aus seiner Ausgangsstellung herausbewegt hat.

Besonders bevorzugt ist dabei, wenn der Strömungskanal eine Strömungsdrossel umfasst. Hierdurch baut sich der Druck im Druckraum zwischen Ventilelement und Schaltelement nur allmählich auf. Dies stellt wiederum sicher, dass während des Anstiegs des Systemdrucks dieser vom Ventil-Schließdruck nicht "eingeholt" wird.

Eine einfache Realisierung für einen solchen Strömungskanal, gegebenenfalls mit Strömungsdrossel, besteht in einer Durchgangsbohrung durch das Schaitelement. Ferner ist es auch möglich, einen Spalt zwischen dem Schaltelement und einem das Schaltelement umgebenden Gehäuse vorzusehen. Dies kann beispielsweise in Form eines Anschliffs an einem Bereich des Außenmantels des Schaltelements erfolgen. Alle diese Ausbildungen eines Strömungskanals sind leicht zu realisieren.

Bei einer anderen Weiterbildung der erfindungsgemäßen Pumpe-Düse-Einheit wird vorgeschlagen, dass die Steuereinrichtung ein Schaltventil umfasst; welches die Pumpeinrichtung mit einem Niederdruckbereich verbinden kann. Hierdurch wird erreicht, dass dann, wenn die Pumpeinrichtung Kraftstoff zum Ventilelement hin fördert, eine Druckerhöhung des Systemdrucks jedoch nicht gewünscht ist, der Volumenstrom in Richtung zum Niederdruckbereich abgelassen werden kann und sich somit kein Systemdruck aufbaut.

Ein besonders schnelles Schalten eines solchen Schaltventils wird dann erreicht, wenn das Schaltventil als Aktor mindestens ein Piezo-Element aufweist.

Mit der erfindungsgemäßen Pumpe-Düse-Einheit können sehr hohe Ventil-Öffnungsdrücke erreicht werden. Vorzugsweise ist der erhöhte Ventil-Öffnungsdruck mehr als doppelt so hoch'als der normale Ventil-Öffnungsdruck, weiter vorzugsweise liegt er bei 400 bis 800 bar, noch weiter bevorzugt bei 700 bis 800 bar.

### Zeichnung

Nachfolgend werden Ausführungsbeispiele der Erfindung unter Bezugnahme auf die beiliegende Zeichnung im Detail erläutert. In der Zeichnung zeigen:
- Fig. 1:: eine schematische Darstellung eines ersten Ausführungsbeispiels einer Pumpe-Düse-Einheit;
- Fig. 2:: ein Diagramm, in dem der Schaltzustand eines Steuerventils der Pumpe-Düse-Einheit von Fig. 1 über der Zeit dargestellt ist;
- Fig. 3:: ein Diagramm, in dem der Verlauf des Systemdrucks der Pumpe-Düse-Einheit von Fig. 1 über der Zeit dargestellt ist;
- Fig. 4:: ein Diagramm, in dem der Schaltzustand eines Schaltelements der Pumpe-Düse-Einheit von Fig. 1 über der Zeit aufgetragen ist;
- Fig. 5:: ein Diagramm, in dem der Schaltzustand eines Ventilelements der Pumpe-Düse-Einheit von Fig. 1 über der Zeit aufgetragen ist;
- Fig. 6:: einen Ausschnitt eines zweiten Ausführungsbeispiels einer Pumpe-Düse-Einheit; .
- Fig. 7:: eine Ansicht ähnlich Fig. 6 eines dritten Ausführungsbeispiels einer Pumpe-Düse-Einheit; und
- Fig. 8:: eine Ansicht ähnlich Fig. 6 eines vierten Ausführungsbeispiels einer Pumpe-Düse-Einheit.

### Beschreibung der Ausführungsbeispiele

Ein' erstes Ausführungsbeispiel einer Pumpe-Düse-Einheit trägt in Fig. 1 insgesamt das Bezugszeichen 10. Sie umfasst eine Pumpeinrichtung 12, eine Düseneinrichtung 14 und eine Steuereinrichtung 16.

Bei der Pumpeinrichtung 12 handelt es sich um eine Einzylinder-Kolbenpumpe 18, welche von einem Nocken 20 angetrieben wird. Der Nocken 20 ist wiederum mit der Kurbelwelle einer Brennkraftmaschine (nicht dargestellt) gekoppelt. Bei jedem Förderhub fördert die Pumpeinrichtung 12 Kraftstoff über eine nicht dargestellte Leitung aus einem Vorratsbehälter 64 über eine Kraftstoffleitung 22 zur Düseneinrichtung 14.

Die Düseneinrichtung 14 umfasst ein Gehäuse 24, in dem eine Stufenbohrung 26 ausgebildet ist. In der Stufenbohrung 26 ist ein Ventilelement 28 mit kreiszylindrischem Querschnitt geführt. Das Ventilelement 28 ist längs seiner Längsachse 29 beweglich. Am unteren Ende des Gehäuses 24 ist eine Einspritzöffnung 30 vorhanden. Das Ventilelement 28 wird von einer Druckfeder 32 gegen einen Ventilsitz (nicht sichtbar) im Bereich der Einspritzöffnung 30 gedrückt. Das Ventilelement 28 weist eine umlaufende schräge erste Druckfläche 34 auf, welche von einem ringförmigen Druckraum 36 umgeben ist. Der Druckraum 36 ist wiederum mit der Kraftstoffleitung 22 verbunden.

Das von dem Ventilelement 28 abgelegene Ende der Druckfeder 32 stützt sich an einem kreiszylindrischen Schaltelement 38 ab. Das Schaltelement 38 hat einen der Druckfeder 32 zugewandten Abschnitt 40 mit gleichbleibendem Durchmesser und einen von der Druckfeder 32 abgewandten Abschnitt 42, welcher sich in der Art eines Kegelstumpfes konisch verjüngt. Die stumpfe Spitze des konischen Abschnitts 42 bildet eine erste Druckfläche 44 des Schaltelements 38, wohingegen die schräge Mantelfläche des konischen Abschnitts 42 des Schaltelements 38 eine zweite Druckfläche 46 bildet.

In die in Fig. 1 dargestellte Ausgangsstellung wird das Schaltelement 38 durch die Druckfeder 32 gedrückt. In dieser Ausgangsstellung liegt ein oberer Bereich der konischen Druckfläche 46 an einer ringförmigen Dichtkante 48 der Stufenbohrung 26 an. Der Bereich oberhalb der ersten Druckfläche 44 des Schaltelements 38 bildet einen ersten Druckraum 50, welcher über eine Zweigleitung 52 ständig mit der Kraftstoffleitung 22 fluidisch verbunden ist. Zwischen dem Gehäuse 24 und der Druckfläche 46 ist ein zweiter ringförmiger Druckraum 51 vorhanden.

Das Schaltelement 38 kann sich in der Stufenbohrung 26 längs der Längsachse 29 zwischen der in Fig. 1 dargestellten Ausgangsstellung und einer durch einen radial nach innen weisenden Ringsteg 54 begrenzten Schaltstellung bewegen. In dieser Schaltstellung liegt die Dichtkante 48 nicht mehr an der schrägen Druckfläche 46 des Schaltelements 38 an, so dass die beiden Druckräume 50 und 51 miteinander verbunden sind.

Von der Kraftstoffleitung 22 zweigt eine Zweigleitung 56 ab, welche zu der Steuereinrichtung 16 führt. Die Steuereinrichtung 16 umfasst ein durch einen Piezo-Aktor 58 betätigbares Schaltventil 60, welches ausgangsseitig über eine Niederdruckleitung 62 mit dem Kraftstoffbehälter 64 verbunden ist. Der Piezö-Aktor 58 der Steuereinrichtung 16 wird von einem in der Figur nicht dargestellten Steuer- und Regelgerät angesteuert. In einem nicht dargestellten Ausführungsbeispiel wird an Stelle eines Piezoaktors ein Magnetsteller verwendet.

Die in Fig. 1 dargestellte Pumpe-Düse-Einheit 10 wird zur Einspritzung von Kraftstoff in den Brennraum einer Brennkraftmaschine verwendet. Dabei ist für jeden Brennraum (also für jeden Zylinder) der Brennkraftmaschine eine eigene Pumpe-Düse-Einheit 10 vorgesehen. Der Kraftstoff kann dabei durch eine "Dreifacheinspritzung" in den Brennraum der Brennkraftmaschine gelangen. Das Verfahren, nach dem eine solche Dreifacheinspritzung erfolgt, wird nun anhand der Fig. 2 - 5 erläutert:

Der Nocken 20 der Pumpeinrichtung 12 ist so mit der Kurbelwelle der Brennkraftmaschine synchronisiert, dass die Einzylinder-Kolbenpumpe während eines Einspritztaktes des ihr zugeordneten Zylinders immer'einen Förderhub durchführt. Wie aus Fig. 2 ersichtlich ist, wird das Schaltventil 60 zu Beginn eines Einspritztaktes zunächst geschlossen (ansteigende Flanke 66 in Fig. 2). Dies führt, wie aus Fig. 3 ersichtlich ist, zu einem Anstieg des Systemdrucks in der Kraftstoffleitung 22 und in der Folge auch im Druckraum 36 (ansteigende Flanke 68 in Fig. 3). Durch die Federkraft der Druckfeder 32 wird das Ventilelement 28 mit einer bestimmten Kraft gegen den entsprechenden'Ventilsitz im Bereich der Einspritzöffnung 30 gedrückt. Hierdurch wird eine normale Ventil-Öffnungskraft vorgegeben.

Der ansteigende Druck im Druckraum 36 wirkt nun auf die Druckfläche 34 am Ventilelement 28. Übersteigt die hieraus resultierende Kraft die von der Druckfeder 32 ausgeübte Schließkraft, wird also der normale Ventil-Öffnungsdruck des Ventilelements 28 überschritten, hebt das Ventilelement 28 vom Ventilsitz im Bereich der Einspritzöffnung 30 ab'und öffnet. Der normale Ventil-Öffnungsdruck ist in Fig. 3 durch eine strichpunktierte Kurve dargestellt und ist mit POVN gekennzeichnet. Das Öffnen des Ventilelements 28 ist in Fig. 5 an der ansteigenden Flanke 70 erkennbar. Durch dieses Öffnen des Ventilelements 28 wird eine Voreinspritzung durchgeführt.

Die Voreinspritzung wird dadurch beendet, dass das Schaltventil 60 wieder öffnet (abfallende Flanke 72 in Fig. 2). Hierdurch fällt der Systemdruck in der Kraftstoffleitung 22 ab, da diese ja nun zum Kraftstoffbehälter 64 hin offen ist. Dies ist durch die abfallende Flanke 74 in Fig. 3 dargestellt. Entsprechend schließt das Ventilelement 28 (abfallende Flanke 76 in Fig. 5), sobald der Systemdruck P in Fig. 3 unterhalb eines normalen Ventil-Schließdrucks PSVN abgefallen ist. Der Ventil-Schließdruck PSVN ist in Fig. 3 durch eine doppelt strichpunktierte Linie dargestellt.

Um eine Haupteinspritzung von Kraftstoff durchzuführen, wird das Schaltventil 60 wieder geschlossen (ansteigende Flanke 78 in Fig. 2). Entsprechend steigt der Systemdruck P (Flanke 80 in Fig. 3). Sobald der Ventil-Öffnungsdruck POVN überschritten wird, öffnet das Ventilelement 28 (ansteigende Flanke 82 in Fig. 5).

Dabei übersteigt der Systemdruck P einen Öffnungs-Schaltdruck POS des Schaltelements 38. Dieser Druck POS entspricht jenem Druck, bei dem das Schaltelement 38 beginnt, sich von der Dichtkante 48 zu lösen. Dies ist wiederum dann der Fall, wenn die von der Druckfläche 44 ausgehende Kraft die Vorspannkraft der Druckfeder 32 übersteigt. Sobald sich das Schaltelement 38 etwas von der Dichtkante 48 gelöst hat, wird auch die zweite Drückfläche 46 mit dem Systemdruck P beaufschlagt. Hierdurch wird bewirkt, dass das Schaltelement 38 sich entgegen der Beaufschlagung durch die Druckfeder 32 nach unten bewegt, bis es am Ringsteg 54 anliegt (Flanke 83 in Fig. 4).

Dies führt dazu, dass die Druckfeder 32 zusammengepresst wird, was wiederum die auf das Ventilelement 28 von der Druckfeder 32 ausgeübte Federkraft erhöht. Dies führt wiederum zu einem Anstieg des Ventil-Öffnungsdrucks auf einen Wert POVH und des Ventil-Schließdrucks auf einen Wert PSVH in Fig. 3 (Bezugszeichen 84 und 86). Die Schaltstellung des Schaltelements 38 ist aus Fig. 4 ersichtlich.

Die Ausgangsstellung ist dabei durch S0 bezeichnet, wohingegen die Schaltstellung, bei welcher das Schaltelement 38 am Ringsteg 54 anliegt, mit S1 bezeichnet ist. Die Kennlinie der Feder 32 und die Größen der Druckflächen 34 und 44 sind so aufeinander abgestimmt, dass der Ventil-Schließdruck PSV während dieser Erhöhung des Systemdrucks P immer unterhalb des Systemdrucks P liegt.

Die Haupteinspritzung wird dadurch beendet, dass das Schaltventil 60 wieder geöffnet wird, analog zum Ende der Voreinspritzung. Die entsprechenden abfallenden Flanken in den Fig. 2, 3 und 5 tragen die Bezugszeichen 88,' 90 und 92. Das Schließen des Ventilelements 28 wird dadurch bewirkt, dass der Systemdruck P in Fig. 3 unter den erhöhten Ventil-Schließdruck PSVH abfällt. Der Abfall des Systemdrucks P wird dabei jedoch so begrenzt, dass ein Schaltdruck PSS, bei dem das Schaltelement 38 wieder in seine Ausgangsstellung S0 zurückkehrt, nicht unterschritten wird.

Eine Nacheinspritzung wird wieder durch ein Schließen des Schaltventils 60 eingeleitet. Die entsprechenden Flanken in den Fig. 2, 3 und 5 tragen die Bezugszeichen 94, 96 und 98. Der Systemdruck P übersteigt dabei wieder den erhöhten Ventil-Öffnungsdruck POVH, so dass das Ventilelement 28 wieder öffnet. Da.der erhöhte Ventil-Öffnungsdruck POVH erheblich oberhalb des normalen Ventil-Öffnungsdrucks POVN liegt, erfolgt die Nacheinspritzung bei einem entsprechend hohen Einspritzdruck. Übliche Werte für einen normalen Ventil-Öffnungsdruck liegen bei ungefähr 300 bar, wohingegen der Einspritzdruck bei der Nacheinspritzung aufgrund des erhöhten Ventil-Öffnungsdrucks POVH bei ungefähr 500 bis 600 bar liegt.

Die gesamte Einspritzsequenz wird dadurch beendet, dass das Schaltventil 60 wieder geöffnet wird (abfallende Flanke 100 in Fig. 2). Der Systemdruck P fällt nun wieder vollständig ab und unterschreitet dabei zunächst den erhöhten Ventilschließdruck PSVH (abfallende Flanke 102 in Fig. 3) und dann auch den Schließschaltdruck PSS für das Schaltelement 38. Somit schließt zunächst das Ventilelement 28 (abfallende Flanke 104 in Fig. 5), und dann (wenn P < PSS) bewegt sich auch das Schaltelement 38 wieder in seine Ausgangsstellung zurück (abfallende Flanke 106 in Fig. 4).

Durch eine solche Nacheinspritzung bei einem relativ hohen Einspritzdruck ist eine verbrauchs- und emissionsoptimale Verbrennung des Kraftstoffs im Brennraum der Brennkraftmaschine möglich. Analog zur Erhöhung der Drücke POV und PSV ist auch hier sichergestellt, dass während des Abfalls des Systemdrucks P die Drücke POV und PSV immer oberhalb des Systemdrucks P liegen.

In den Fig. 6, 7 und 8 sind weitere Ausführungsbeispiele für eine Pumpe-Düse-Einheit 10 dargestellt. Solche Teile, welche äquivalente Funktionen zu entsprechenden Teilen in Fig. 1 aufweisen, tragen die gleichen Bezugszeichen und sind nicht nochmals im Detail erläutert.

Die Unterschiede zwischen den.in den Fig. 6 - 8 dargestellten Ausführungsbeispielen und dem in Fig. 1 dargestellten Ausführungsbeispiel einer Pumpe-Düse-Einheit 10 betreffen die Ausgestaltung des Schaltelements 38. Bei dem in Fig. 1 dargestellten Ausführungsbeispiel war der zwischen dem Ventilelement 28 und dem Schaltelement 38 gebildete Bereich der Stufenbohrung 26 nicht unter Druck gesetzt. Auf das Ventilelement 28 wirkt in diesem Fall also nur die Vorspannkraft, welche durch die Druckfeder 32 aufgebracht wird.

In den in den Fig. 6 - 8 dargestellten Ausführungsbeispielen ist dagegen der zwischen dem Ventilelement 28 und dem Schaltelement 38 ausgebildete Bereich der Stufenbohrung 26 als Druckraum 108 ausgebildet, welcher über einen Strömungskanal 110 mit dem Druckraum 51 oberhalb der zweiten Druckfläche 46 des Schaltelements 38 verbunden ist. In Fig. 6 ist der Strömungskanal als ebener Anschliff 110 auf der ansonsten kreiszylindrisch gekrümmten Außenfläche des Schaltelements 38 ausgebildet. In Fig. 7 ist stattdessen eine als Strömungsdrossel ausgebildete Durchgangsbohrung 110 durch das Schaltelement 38 hindurchgeführt. In Fig. 8 wiederum ist einfach zwischen dem Schaltelement.38 und der Wand des Gehäuses 24 ein Ringspalt 110 vorhanden. Der Sinn dieser Maßnahmen ist folgender:

Wenn der Systemdruck P den Öffnungs-Schaltdruck POS des Schaltelements 38 überschreitet, hebt das Schaltelement 38 von der Dichtkante 48 ab, so dass der zweite Druckraum 51 sowie der erste Druckraum 50 mit der Kraftstoffleitung 22 verbunden ist und somit die beiden Druckflächen 44 und 46 mit dem Systemdruck P beaufschlagt werden. Über den Strömungskanal 110 strömt nun der Kraftstoff auch in den zwischen dem Schaltelement 38 und dem Ventilelement 28 gebildeten Druckraum 108, so dass sich in diesem ebenfalls ein entsprechender Druck bis hin.zum Systemdruck P aufbaut. Dieser Druck wirkt auch auf die der Druckfeder 32 zugewandte Druckfläche (in den Fig. 6 - 8 nicht sichtbar) des Ventilelements 28, so dass dieses zusätzlich zur Vorspannkraft der Druckfeder 32 mit einer entsprechenden Druckkraft beaufschlagt wird.

Hierdurch wird der Ventil-Öffnungsdruck POV nochmals angehoben, so dass bei diesen Ausführungsbeispielen ein besonders hoher Einspritzdruck von bis zu 800 bar realisiert werden kann. Wenn der Druckraum 108 ebenfalls mit dem Systemdruck beaufschlagt wird, könnte die Gefahr bestehen, dass die auf das Schaltelement 38 wirkende hydraulische Kraft-Resultierende kleiner wird als die von der Druckfeder 32 auf das Schaltelement 38 ausgeübte Kraft. In diesem Fall würde sich das Schaltelement 38 wieder in seine Ausgangsstellung zurückbewegen.

Diese Problematik stellt sich jedoch nur bei niedrigen Drehzahlen der Brennkraftmaschine. Bei mittleren und hohen Drehzahlen steigt bei der vorliegenden Pumpe-Düse-Einheit 10 der Einspritzdruck bzw. der Systemdruck kontinuierlich an. Der Druck im Druckraum 108 steigt aufgrund der Strömungsdrossel 110 allerdings nur zeitverzögert an. Somit wird sichergestellt, dass während des Anstiegs des Systemdrucks P der ebenfalls ansteigende Ventil-Schließdruck PSV den Systemdruck P nicht "überholt", und auch der Schließdruck PSS des Schaltelements 38 liegt immer unterhalb des Systemdrucks P. Somit bleiben einerseits das Ventilelement 28 und andererseits das Schaltelement 38 in der gewünschten geöffneten bzw. ausgerückten Position.

Bei kleinen Drehzahlen bzw. im Leerlauf der Brennkraftmaschine sowie im Startfall steigt der Systemdruck mit der Einspritzdauer nicht weiter an. Es wird gerade so, viel eingespritzt, wie über den Kolben (ohne Bezugszeichen) der Einzylinder-Kolbenpumpe 18 nachgefördert wird. Der Druck liegt hier im Bereich des statischen Öffnungsdrucks des Ventilelements 28. Bei diesem Druck verbleibt das Schaltelement 38 in seiner Ausgangsstellung. Somit besteht keine Fluidverbindung zwischen dem Druckraum 108 und dem Druckraum 50 bzw. der Kraftstoffleitung 22. Dies bedeutet, dass der Druckraum 108 nicht unter Druck gesetzt wird.

In jenem Übergangsbereich, in dem zwar das Schaltelement 38 aus seiner Ausgangsstellung ausgerückt ist, der Systemdruck sich aber auf ein konstantes Niveau oberhalb des Schaltdrucks POS einstellt, könnte es trotz der Drosselwirkung im Strömungskanal 110 dazu kommen, dass im Druckraum 108 einerseits und in den Druckräumen 50 und 51 andererseits der gleiche Druck herrscht. Um zu verhindern, dass das Schaltelement 38 in einem solchen Falle wieder ungewollt in seine Ausgangsstellung zurückkehrt, können beispielsweise die Flächenverhältnisse zwischen einerseits der dem Druckraum 108 zugewandten Fläche des Schaltelements 38 und andererseits den beiden Druckflächen 50 und 51 entsprechend gewählt werden. Möglich ist auch, den Querschnitt der Strömungsdrossel 110 entsprechend klein zu wählen.

Wenn durch einen derartig kleinen Querschnitt des Strömungskanals 110 der Druckaufbau in bestimmten Situationen im Druckraum 108 jedoch zu langsam wäre, kann dem durch das Vorsehen eines zweiten Strömungskanals (nicht dargestellt) abgeholfen werden. Dieser zweite Strömungskanal verbindet den Druckraum 108 mit dem Niederdruckbereich, beispielsweise dem Kraftstoffbehälter.

Durch diesen Strömungskanal, welcher eine entsprechende Strömungsdrosselwirkung hat, wird bewirkt, dass der maximale Druck im Druckraum immer in einem bestimmten Verhältnis zum Systemdruck steht. Bei relativ geringem Druck würde somit auch ein relativ geringer Druck im Druckraum 108 herrschen, wohingegen der Druck im Druckraum 108 bei hohem Systemdruck entsprechend höher ist. Durch diese Maßnahme wird ebenfalls verhindert, dass es durch einen unzulässig starken Anstieg des Drucks im Druckraum 108 zwischen dem Ventilelement und dem Schaltelement zu ungewollten Bewegungen des Schaltelements oder des Ventilelements kommt.

## Patentansprüche

1. Verfahren zum Betreiben einer Pumpe-Düse-Einheit (10), mit dem Kraftstoff in einen Brennraum einer Brennkraftmaschine dadurch eingespritzt wird, dass ein Ventilelement (28) durch eine Erhöhung eines Systemdrucks (P) gegen eine Vorspannkraft geöffnet wird, wobei das Verfahren nacheinander folgende Schritte umfasst:
a) Anheben (80) des Systemdrucks (P) auf einen Wert oberhalb eines normalen Ventil-Öffnungsdrucks (POVN), so dass das Ventilelement (28) gegen die Vorspannkraft zu einer Haupteinspritzung öffnet (82),
b) Erhöhen der Vorspannkraft während des Anhebens (80) des Systemdrucks (P),
c) Absenken (102) des Systemdrucks (P) und Absenken der Vorspannkraft, so dass das Ventilelement (28) schließt (104),
**dadurch gekennzeichnet, dass**
im Schritt b) ein aufgrund der gestiegenen Vorspannkraft erhöhter Ventil-Schließdruck (PSVH) immer unterhalb des Systemdrucks (P) liegt, so dass das Ventilelement (28) geöffnet bleibt, und dass zwischen den Schritten b) und c) nacheinander folgende Schritte vorgesehen sind:
b1) Absenken (90), des Systemdrucks (P) auf einen Wert unterhalb des erhöhten Ventil-Schließdrucks (PSVH), so dass das Ventilelement (28) schließt (92),
b2) Erhöhen (96) des Systemdrucks (P), so dass das Ventilelement (28) zu einer Nacheinspritzung bei einem aufgrund der gestiegenen Vorspannkraft erhöhten Ventil-Öffnungsdruck (POVH) öffnet (98).

2. Verfahren nach Anspruch 1, **dadurch gekennzeichnet, dass** im Schritt c) der Systemdruck (P) auf einen Wert unterhalb eines erhöhten Ventil-Schließdrucks (PSVH) abgesenkt wird (102), so dass das Ventilelement (28) schließt, und die Vorspannkraft auf das Ventilelement (28) verringert wird, wobei der aufgrund der geringeren Vorspannkraft niedrigere Ventil-Öffnungsdruck (POV) dabei immer oberhalb des Systemdrucks (P) liegt, so dass das Ventilelement (28) geschlossen bleibt.

3. Verfahren nach einem der vorhergehenden Ansprüche, **dadurch gekennzeichnet, dass** das Ventilelement (28) gegen die Vorspannkraft eines.Vorspannelements (32') öffnet, welches durch ein bewegliches Schaltelement (38) abgestützt wird, und dass im Schritt b) das Schaltelement (38) während des Anhebens (80) des Systemdrucks (P) entgegen der Vorspannkraft bewegt wird (83), so dass sich die Vorspannkraft erhöht.

4. Verfahren nach Anspruch 3, **dadurch gekennzeichnet, dass** im Schritt c) das Schaltelement (38) in Richtung der Vorspannkraft in seine Ausgangsstellung (S0) zurückbewegt wird (106).

5. Verfahren nach einem der Ansprüche 3 oder 4, **dadurch gekennzeichnet, dass** im Schritt b) das Schaltelement hydraulisch bewegt wird (106).

6. Verfahren nach Anspruch 5, **dadurch gekennzeichnet, dass** im Schritt b) das Schaltelement (38) durch eine sukzessive Beaufschlagung von mindestens zwei Druckflächen (44, 46) mit dem Systemdruck (P) entgegen der Beaufschlagung durch das Vorspannelement (32) aus seiner Ausgangsstellung ( SO) herausbewegt wird, wobei die erste Druckfläche ( 44) immer mit dem Systemdruck (P) und die zweite Druckfläche (46) erst dann mit dem Systemdruck (P) beaufschlagt wird, wenn sich das Schaltelement (38) etwas aus seiner Ausgangsstellung (S0) herausbewegt hat.

7. Verfahren nach einem der vorhergehenden Ansprüche, **dadurch gekennzeichnet, dass** vor dem Schritt a) der Systemdruck (P) auf einen Wert oberhalb des normalen Ventil-Öffnungsdrucks ( POVN) angehoben wird (68), so dass das Ventilelement (28) entgegen der Beaufschlagung durch das Vorspannelement (32) zu einer Voreinspritzung bei normalem Systemdruck ( P) öffnet (70), und der Systemdruck (P) anschließend auf einen Wert unterhalb des normalen Ventil-Schließdrucks (PSVN) abgesenkt wird (74), so dass das Ventilelement (28) schließt (76).

8. Verfahren nach einem der vorhergehenden Ansprüche, **dadurch gekennzeichnet, dass** das Ventilelement (28) entgegen der Öffnungsrichtung mit Druck (P) beaufschlagt und hierdurch der Ventil-Öffnungsdruck (POV) erhöht wird.

9. Verfahren nach Anspruch 8, **dadurch gekennzeichnet, dass** das Ventilelement (28) entgegen der Öffnungsrichtung zeitversetzt mit dem Systemdruck ( P) beaufschlagt wird.

10. Pumpe-Düse-Einheit (10) zur Zufuhr von Kraftstoff in einen Brennraum einer Brennkraftmaschine, mit einer Einspritzdüse (30) zum Einspritzen des Kraftstoffs in den Brennraum, mit mindestens einem Ventilelement (28), welches mindestens eine erste Druckfläche (34) aufweist, deren Kraft-Resultierende in etwa in Öffnungsrichtung des Ventilelements ( 28) zeigt, mit einem Vorspannelement (32), welches das Ventilelement (28) in Richtung der Schließstellung beaufschlagt, mit einem Schaltelement (38), an dem sich das Vorspannelement (32) abstützt und welches längs der Beaufschlagungsrichtung durch das Vorspannelement (32) beweglich ist, mit einer Pumpeinrichtung (12), welche einen auf die erste Druckfläche (34) des Ventilelements (28) wirkenden Systemdruck (P) aufbaut, und mit einer Steuereinrichtung (16), welche den Auf- und Abbau des Systemdrucks (P) steuert, **dadurch gekennzeichnet, dass** die Kennlinie der Vorspanneinrichtung (32) und die Größen der Druckflächen (34) so aufeinander abgestimmt sind, dass der Ventil-Schließdruck (PSV) während der Erhöhung des Systemsdrucks (P) während einer Haupteinspritzung immer unterhalb des Systemdrucks (P) bleibt, so dass mit der Pumpe-Düse-Einheit das Verfahren nach einem der Ansprüche 1 bis 9 durchgeführt werden kann.

11. Pumpe-Düse-Einheit (10) nach Anspruch 10, **dadurch gekennzeichnet, dass** das Schaltelement (38) eine erste Druckfläche ( 44) und eine zweite Druckfläche (46) aufweist, wobei die erste Druckfläche (44) des Schaltelements (38) kleiner ist als die erste Druckfläche (34) am Ventilelement (28), wobei die erste Druckfläche (44) und die zweite Druckfläche (46) des Schaltelements (38) zusammen größer sind als die gesamte Druckfläche (34) des Ventilelements (28), wobei die erste Druckfläche (44) des Schaltelements (38) immer mit der Pumpeinrichtung (12) verbunden ist, so dass sie immer mit dem Systemdruck (P) beaufschlagt wird, und wobei die zweite Druckfläche (46) des Schaltelements (38) erst dann mit der Pumpeinrichtung (12) verbunden wird, wenn sich das Schaltelement (38) etwas aus seiner Ausgangsstellung (S0) herausbewegt hat.

12. Pumpe-Düse-Einheit (10) nach Anspruch 11, **dadurch gekennzeichnet, dass** eine Dichtkante (48) vorhanden ist, welche in der Ausgangsstellung (S0) des Schaltelements (38) die beiden Druckflächen (44, 46) voneinander trennt.

13. Pumpe-Düse-Einheit (10) nach einem der Ansprüche 10 bis 12, **dadurch gekennzeichnet, dass** die Vorspanneinrichtung eine Druckfeder (32) umfasst.

14. Pumpe-Düse-Einheit (10) nach einem der Ansprüche 10 bis 13, **dadurch gekennzeichnet, dass** zwischen dem Ventilelement (28) und dem Schaltelement (38) ein Druckraum (108) vorhanden ist, welcher von einer zweiten Druckfläche (112) des Ventilelements (28) begrenzt wird, deren Kraft-Resultierende zu der Kraft-Resultierenden der ersten Druckfläche (34) des Ventilelements (28) in etwa entgegengesetzt ausgerichtet ist, und dass im Schaltelement (38) ein Strömungskanal (110) vorgesehen ist, welcher von dem Druckraum (108) zu der zweiten Druckfläche (46) des Schaltelements (38) führt.

15. Pumpe-Düse-Einheit (10) nach Anspruch 14, **dadurch gekennzeichnet, dass** der Strömungskanal (110) eine Strömungsdrossel umfasst.

16. Pumpe-Düse-Einheit (10) nach einem der Ansprüche 14 oder 15, **dadurch gekennzeichnet, dass** eine Durchgangsbohrung (110) durch das Schaltelement (38) vorhanden ist.

17. Pumpe-Düse-Einheit (10) nach einem der Ansprüche 14 bis 16, **dadurch gekennzeichnet, dass** ein Spalt (110) zwischen dem Schaltelement (38) und einem das Schaltelement (38) umgebenden Gehäuse (24) vorhanden ist.

18. Pumpe-Düse-Einheit (10) nach einem der Ansprüche 10 bis 17, **dadurch gekennzeichnet, dass** die Steuereinrichtung (16) ein Schaltventil (60) umfasst, welches die Pumpeinrichtung (12) mit einem Niederdruckbereich (62, 64) verbinden kann.

19. Pumpe-Düse-Einheit (10) nach Anspruch 18, **dadurch gekennzeichnet, dass** das Schaltventil (60) als Aktor mindestens ein Piezo-Element (58) aufweist.

20. Pumpe-Düse-Einheit (10) nach einem der Ansprüche 10 bis 19, **dadurch gekennzeichnet, dass** der erhöhte Ventil-Öffnungsdruck (POVH) mehr als doppelt so hoch ist als der normale Ventil-Öffnungsdruck (POVN), vorzugsweise bei ungefähr'400 bis 800 bar, weiter vorzugsweise bei 700 bis 800 bar liegt.

## Claims

1. Method of operating a unit injector (10), with which method fuel is injected into a combustion chamber of an internal combustion engine by a valve element (28) being opened against a preloading force by an increase in a system pressure (P), the method comprising the following steps:
a) raising (80) the system pressure (P) to a value above a normal valve opening pressure (POVN), so that the valve element (28) opens (82) against the preloading force for a main injection,
b) increasing the preloading force during the raising (80) of the system pressure (P),
c) lowering (102) the system pressure (P) and lowering the preloading force, so that the valve element (28) closes (104),
**characterized in that**, in step b), a valve closing pressure (PSVH) increased on account of the increased preloading force always lies below the system pressure (P), so that the valve element (28) remains open, and **in that** successive steps are provided between the steps b) and c):
b1) lowering (90) the system pressure (P) to a value below the increased valve closing pressure (PSVH), so that the valve element (28) closes (92),
b2) increasing (96) the system pressure (P), so that the valve element (28) opens (98) for a post injection at a valve opening pressure (POVH) increased on account of the increased preloading force.

2. Method according to Claim 1, **characterized in that**, in step c), the system pressure (P) is lowered (102) to a value below an increased valve closing pressure (PSVH), so that the valve element (28) closes, and the preloading force on the valve element (28) is reduced, the valve opening pressure (POV), which is lower on account of the lower preloading force, always lying above the system pressure (P) in the process, so that the valve element (28) remains closed.

3. Method according to one of the preceding claims, **characterized in that** the valve element (28) opens against the preloading force of a preloading element (32) which is supported by a movable control element (38), and **in that**, in step b), the control element (38) is moved (83) against the preloading force during the raising (80) of the system pressure (P), so that the preloading force increases.

4. Method according to Claim 3, **characterized in that**, in step c), the control element (38) is moved back (106) into its initial position (SO) in the direction of the preloading force.

5. Method according to either of Claims 3 and 4, **characterized in that**, in step b), the control element is moved hydraulically (106).

6. Method according to Claim 5, **characterized in that**, in step b), the control element (38), by successive application of the system pressure (P) to at least two pressure surfaces (44, 46), is moved out of its initial position (SO) against the application of force by the preloading element (32), the system pressure (P) always being applied to the first pressure surface (44), and the system pressure (P) being applied to the second pressure surface (46) only when the control element (38) has moved slightly out of its initial position (SO).

7. Method according to one of the preceding claims, **characterized in that**, before step a), the system pressure (P) is raised (68) to a value above the normal valve opening pressure (POVN), so that the valve element (28) opens (70) against the application of force by the preloading element (32) for a pre-injection at normal system pressure (P), and the system pressure (P) is then lowered (74) to a value below the normal valve closing pressure (PSVN), so that the valve element (28) closes (76).

8. Method according to one of the preceding claims, **characterized in that** pressure (P) is applied to the valve element (28) against the opening direction and as a result the valve opening pressure (POV) is increased.

9. Method according to Claim 8, **characterized in that** the system pressure (P) is applied to the valve element (28) with a time delay against the opening direction.

10. Unit injector (10) for feeding fuel into a combustion chamber of an internal combustion engine, having an injection nozzle (30) for injecting the fuel into the combustion chamber, having at least one valve element (28) which has at least a first pressure surface (34), the force resultant of which points approximately in the opening direction of the valve element (28), having a preloading element (32) which applies a force to the valve element (28) in the direction of the closed position, having a control element (38) on which the preloading element (32) is supported and which is movable along the direction of the application of force by the preloading element (32), having a pumping device (12) which builds up a system pressure (P) acting on the first pressure surface (34) of the valve element (28), and having a controlling device (16) which controls the build-up and reduction of the system pressure (P), **characterized in that** the characteristic of the preloading device (32) and the sizes of the pressure surfaces (34) are matched to one another in such a way that the valve closing pressure (PSV) always remains below the system pressure (P) during the increase in the system pressure (P) during a main injection, so that the method according to one of Claims 1 to 9 can be carried out with the unit injector.

11. Unit injector (10) according to Claim 10, **characterized in that** the control element (38) has a first pressure surface (44) and a second pressure surface (46), the first pressure surface (44) of the control element (38) being smaller than the first pressure surface (34) on the valve element (28), the first pressure surface (44) and the second pressure surface (46) of the control element (38) together being larger than the entire pressure surface (34) of the valve element (28), the first pressure surface (44) of the control element (38) always being connected to the pumping device (12), so that the system pressure (P) is always applied to it, and the second pressure surface (46) of the control element (38) being connected to the pumping device (12) only when the control element (38) has moved slightly out of its initial position (SO).

12. Unit injector (10) according to Claim 11, **characterized in that** there is a sealing edge (48) which separates the two pressure surfaces (44, 46) from one another in the initial position (SO) of the control element (38).

13. Unit injector (10) according to one of Claims 10 to 12, **characterized in that** the preloading device comprises a compression spring (32).

14. Unit injector (10) according to one of Claims 10 to 13, **characterized in that** there is a pressure space (108) between the valve element (28) and the control element (38), this pressure space (108) being defined by a second pressure surface (112) of the valve element (28), the force resultant of which is oriented approximately in opposition to the force resultant of the first pressure surface (34) of the valve element (28), and **in that** a flow passage (110) is provided in the control element (38), this flow passage (110) leading from the pressure space (108) to the second pressure surface (46) of the control element (38).

15. Unit injector (10) according to Claim 14, **characterized in that** the flow passage (110) comprises a flow restrictor.

16. Unit injector (10) according to either of Claims 14 and 15, **characterized in that** there is a through-bore (110) through the control element (38).

17. Unit injector (10) according to one of Claims 14 to 16, **characterized in that** there is a gap (110) between the control element (38) and a housing (24) surrounding the control element (38).

18. Unit injector (10) according to one of Claims 10 to 17, **characterized in that** the controlling device (16) comprises a control valve (60) which can connect the pumping device (12) to a low-pressure region (62, 64).

19. Unit injector (10) according to Claim 18, **characterized in that** the control valve (60) has at least one piezoelectric element (58) as actuator.

20. Unit injector (10) according to one of Claims 10 to 19, **characterized in that** the increased valve opening pressure (POVH) is more than twice as high as the normal valve opening pressure (POVN), and is preferably around approximately 400 to 800 bar, more preferably around 700 to 800 bar.

## Revendications

1. Procédé pour faire fonctionner une unité de pompe-injecteur (10), qui permet d'injecter le carburant dans une chambre de combustion d'un moteur à combustion interne de telle sorte qu'un élément de soupape (28) soit ouvert par une augmentation de la pression système (P) sous une force de précontrainte, le procédé comprenant les étapes successives suivantes consistant à :
a) augmenter (80) la pression système (P) sur une valeur au-dessus d'une pression normale d'ouverture de soupape (POVN) de telle sorte que l'élément de soupape (28) s'ouvre (82) sous la force de précontrainte pour une injection principale,
b) augmenter la force de précontrainte pendant l'augmentation (80) de la pression système (P),
c) diminuer (102) la pression système (P) et diminuer la force de précontrainte, de telle sorte que l'élément de soupape (28) se ferme (104),
**caractérisé en ce que**
à l'étape b) une pression de fermeture de soupape (PSVH) accrue en raison de la force de précontrainte croissante est toujours en dessous de la pression système (P) de telle sorte que l'élément de soupape (28) reste ouvert et que, entre les étapes b) et c), les étapes successives suivantes consistent à :
b1) diminuer (90) la pression système (P) sur une valeur en dessous de la pression de fermeture de soupape (PSVH) accrue, de telle sorte que l'élément de soupape (28) se ferme (92),
b2) augmenter (96) la pression système (P) de telle sorte que l'élément de soupape (28) s'ouvre (98) pour une injection principale sous une pression d'ouverture de soupape (POVH) accrue en raison de la force de précontrainte croissante.

2. Procédé selon la revendication 1,
**caractérisé en ce que**
à l'étape c), la pression système (P) est diminuée (102) sur une valeur en dessous d'une pression normale de fermeture de soupape (PSVH) accrue (102) de telle sorte que l'élément de soupape (28) se ferme et que la force de précontrainte soit diminuée sur l'élément de soupape (28), la pression d'ouverture de soupape (POV) plus faible en raison de la force de précontrainte plus faible étant ainsi toujours au-dessus de la pression système (P) de telle sorte que l'élément de soupape (28) reste fermé.

3. Procédé selon l'une des revendications précédentes,
**caractérisé en ce que**
l'élément de soupape (28) s'ouvre sous la force de précontrainte d'un élément de précontrainte (32) qui est supporté par un élément de commutation mobile (38), et à l'étape d) l'élément de commutation (38) est déplacé (83) sous la force de précontrainte pendant l'augmentation (80) de la pression système (P) de telle sorte que la force de précontrainte augmente.

4. Procédé selon la revendication 3,
**caractérisé en ce que**
à l'étape c), l'élément de commutation (38) est redéplacé (106) dans sa position de sortie (S0) en direction de la force de précontrainte.

5. Procédé selon l'une des revendications 3 ou 4,
**caractérisé en ce que**
à l'étape b), l'élément de commutation est déplacé hydrauliquement (106).

6. Procédé selon la revendication 5,
**caractérisé en ce que**
à l'étape b), l'élément de commutation (38) est déplacé de sa position de sortie (S0) par une percussion successive d'au moins deux surfaces de compression (44, 46) par la pression système (P) sous la percussion de l'élément de précontrainte (32), la première surface de compression (44) étant toujours percutée par la pression système (P) et la seconde surface de compression (46) n'étant percutée par la pression système (P) que lorsque l'élément de commutation (38) a été déplacé un peu de sa position de sortie (S0).

7. Procédé selon l'une des revendications précédentes,
**caractérisé en ce qu'**
avant l'étape a), la pression système (P) est élevée (68) sur une valeur au-dessus de la pression normale d'ouverture de soupape (POVN) de telle sorte que l'élément de soupape (28) s'ouvre (70) sous la percussion de l'élément de précontrainte (32) pour une pré-injection dans la pression système (P) normale, et la pression système (P) est ensuite diminuée (74) sur une valeur en-dessous de la pression normale de fermeture de soupape (PSVN) de telle sorte que l'élément de soupape (28) se ferme (76).

8. Procédé selon l'une des revendications précédentes,
**caractérisé en ce que**
l'élément de soupape (28) est percuté par la pression (P) contre la direction d'ouverture et ainsi la pression d'ouverture de soupape (POV) est augmentée.

9. Procédé selon la revendication 8,
**caractérisé en ce que**
l'élément de soupape (28) est percuté en déplacement temporel par la pression système (P) contre la direction d'ouverture.

10. Unité de pompe-injecteur (10) pour introduire du carburant dans une chambre de combustion d'un moteur à combustion interne, comprenant une buse d'injection (30) pour injecter le carburant dans la chambre de combustion, comprenant au moins un élément de soupape (28), qui présente au moins une première surface de compression (34) présentant une résultante de force à peu près en direction d'ouverture de l'élément de soupape (28), comprenant un élément de précontrainte (32) qui percute l'élément de soupape (28) en direction de la position de fermeture, comprenant un élément de commutation (38) sur lequel s'appuie l'élément de précontrainte (32) et qui est déplacé le long de la direction de percussion par l'élément de précontrainte (32), comprenant un dispositif de pompage (12) qui construit une pression système (P) agissant sur la première surface de compression (34) de l'élément de soupape (28) et comprenant un dispositif de commande (16) qui commande l'augmentation et la diminution de la pression système (P),
**caractérisée en ce que**
la caractéristique du dispositif de précontrainte (32) et les grandeurs des surfaces de compression (34) sont déterminées entre elles de telle sorte que la pression de fermeture de soupape (PSV) reste toujours en dessous de la pression système (P) lorsque la pression système (P) augmente pendant une injection principale, de telle sorte que, avec l'unité de pompe-injecteur, le procédé puisse être mise en oeuvre selon une des revendications 1 à 9.

11. Unité de pompe-injecteur (10) selon la revendication 10,
**caractérisée en ce que**
l'élément de commutation (38) présente une première surface de compression (44) et une seconde surface de compression (46), la première surface de compression (44) de l'élément de commutation (38) étant inférieure à la première surface de compression (34) sur l'élément de soupape (28), la première surface de compression (44) et la seconde surface de compression (46) de l'élément de commutation (38) étant ensemble supérieures à la surface de compression totale (34) de l'élément de soupape (28), la première surface de compression (44) de l'élément de commutation (38) étant toujours reliée au dispositif de pompage (12) de telle sorte qu'elle soit toujours percutée par la pression système (P) et la seconde surface de compression (46) de l'élément de commutation (38) n'étant reliée au dispositif de pompage (12) que lorsque l'élément de commutation (38) s'est un peu déplacé de sa position de sortie (S0).

12. Unité de pompe-injecteur (10) selon la revendication 11,
**caractérisée en ce que**
une arête d'étanchéité (48) est prévue pour séparer les deux surfaces de compression (44, 46) l'une de l'autre dans la position de sortie (S0) de l'élément de commutation (38).

13. Unité de pompe-injecteur (10) selon l'une des revendications 10 à 12,
**caractérisée en ce que**
le dispositif de précontrainte comprend un ressort de compression (32).

14. Unité de pompe-injecteur (10) selon l'une des revendications 10 à 13,
**caractérisée en ce qu'**
on prévoit entre l'élément de soupape (28) et l'élément de commutation (38), une chambre de compression (108) limitée par une seconde surface de compression (112) de l'élément de soupape (28) dont la résultante de force est dirigée approximativement à l'opposé de la résultante de force de la première surface de compression (34) de l'élément de soupape (28), et un canal d'écoulement (110) dans l'élément de commutation (38) conduit depuis la chambre de compression (108) à la seconde surface de compression (46) de l'élément de commutation (38).

15. Unité de pompe-injecteur (10) selon la revendication 14,
**caractérisée en ce que**
le canal d'écoulement (110) comprend un étranglement.

16. Unité de pompe-injecteur (10) selon l'une des revendications 14 ou 15,
**caractérisée en ce qu'**
un alésage débouchant (110) traverse l'élément de commutation (38).

17. Unité de pompe-injecteur (10) selon l'une des revendications 14 à 16,
**caractérisée en ce qu'**
une fente (110) est prévue entre l'élément de commutation (38) et un boîtier (24) entourant l'élément de commutation (38).

18. Unité de pompe-injecteur (10) selon l'une des revendications 10 à 17,
**caractérisée en ce que**
le dispositif de commande (16) comprend une soupape de commutation (60) qui peut relier le dispositif de pompage (12) à une zone de basse pression (62, 64).

19. Unité de pompe-injecteur (10) selon la revendication 18,
**caractérisée en ce que**
la soupape de commutation (60) présente au moins un élément piézoélectrique (58) comme actionneur.

20. Unité de pompe-injecteur (10) selon l'une des revendications 10 à 19,
**caractérisée en ce que**
la pression d'ouverture de soupape (POVH) accrue est deux fois plus élevée que la pression normale d'ouverture de soupape (POVN), de préférence d'environ 400 à 800 bars, et de préférence encore de 700 à 800 bars.
